# EUROPÄISCHE PATENTSCHRIFT

(11) **EP 3 626 127 B1**
(45) Veröffentlichungstag und Bekanntmachung des Hinweises auf die Patenterteilung: **12.07.2023**
(21) Anmeldenummer: 19194434.7
(22) Anmeldetag: 29.08.2019
(51) Int. Cl.: A47C 3/025, A47C 1/032, A47C 3/026

(54) **STUHL MIT EINER GELENKANORDNUNG**
CHAIR WITH HINGE ASSEMBLY
CHAISE DOTÉE D'UN DISPOSITIF D'ARTICULATION

(30) Priorität: 24.09.2018 DE 102018123414
(43) Veröffentlichungstag der Anmeldung: 25.03.2020
(73) Patentinhaber: Interstuhl Büromöbel GmbH & Co. KG, 72469 Messstetten (DE); Figueroa Büro für Gestaltung GmbH, 31848 Bad Münder (DE)
(72) Erfinder: Figueroa, Daniel, 31848 Bad Münder (DE)
(74) Vertreter: Kohler Schmid Möbus Patentanwälte

(56) Entgegenhaltungen:
- EP-A1- 1 584 266
- EP-A1- 3 510 895
- WO-A1-00/24296
- DE-A1-102010 016 989
- DE-A1-102016 121 548
- DE-U1- 9 217 661
- US-A- 4 131 260

## Beschreibung

Die Erfindung betrifft einen Stuhl mit den Merkmalen gemäß dem Oberbegriff des Patentanspruchs 1.

Aus der US 4 131 260 A ist ein Stuhl bekannt, dessen Sitz sich lediglich nach vorn verschwenken lässt.

Eine Wippmechanik für einen Stuhl ist aus der DE 10 2016 121 548 A1 bekannt.

Aus der EP 1 584 266 B1 ist ein Stuhl bekannt, an dem eine Wippmechanik vorgesehen ist, die eine Druckplatte mit einer ersten Konizität in der Vorne-Hinten-Richtung der Sitzfläche, über welche der Sitz in der Vorne-Hinten-Richtung geneigt werden kann, und eine zweite Konizität in der Rechts-Links-Richtung der Sitzfläche, über welche der Sitz in Rechts-Links-Richtung geneigt werden kann, aufweist. Die Begrenzung der Wippmechanik erfolgt, weil die Druckplatte gegen eine Unterseite eines Gehäuseteils stößt.

Häufig sind Bürostühle mit einer Synchronmechanik ausgestattet, die eine Relativbewegung von Sitzfläche zu Rückenlehne erlaubt. Es ist auch wünschenswert, einem Benutzer zusätzlich eine Möglichkeit zu geben, geringe Bewegungen mit der Sitzfläche auszuführen, und dadurch zu einem dynamischen Sitzen zu führen, was ergonomische Vorteile bietet. Allerdings sollte nach Möglichkeit eine Bewegung der Sitzfläche nach hinten aufgrund der Synchronmechanik nicht zusätzlich zu einer Bewegung aufgrund einer Gelenkanordnung möglich sein, um sicherzustellen, dass die Synchronmechanik sofort anspricht, wenn ein Benutzer sich nach hinten lehnt und die Rückenlehne nach hinten drückt. Anderenfalls müsste zunächst eine Bewegung der Gelenkanordnung überwunden werden, ehe eine Bewegung der Synchronmechanik erfolgt.

Aufgabe der vorliegenden Erfindung ist es daher, einen Stuhl bereitzustellen, der diesbezüglich Abhilfe schafft.

Gelöst wird diese Aufgabe erfindungsgemäß durch einen Stuhl, insbesondere Bürostuhl, mit einem Sitzteil und einem Fußteil, wobei das Fußteil eine Stütze umfasst, die mit dem Sitzteil über eine Gelenkanordnung, die eine Relativbewegung von Sitzteil zu Fußteil erlaubt, verbunden ist, wobei die Gelenkanordnung ein Stützenverbindungsteil umfasst, das gegen die Rückstellkraft eines Federelements relativ zum Sitzteil bewegbar ist, und wobei sowohl das Stützenverbindungsteil als auch das Federelement zumindest teilweise in einer Aufnahme angeordnet sind, die durch ein Oberteil oberseitig und ein Bodenelement unterseitig begrenzt ist, wobei das Stützenverbindungsteil einen Anschlag aufweist, der mit einem korrespondierenden Anschlag des Oberteils zusammenwirkt, um eine Wippbewegung des Oberteils nach hinten zu verhindern, wobei das Federelement das Stützenverbindungsteil zumindest abschnittsweise umfangsmäßig umgibt.

Die Gelenkanordnung kann somit in ihrer Bewegung in einer Richtung blockiert oder auf eine minimale Bewegung begrenzt sein, während Bewegungen in nahezu alle anderen Richtungen in einem größeren Ausmaß zugelassen werden. Ein solcher Stuhl trägt zum dynamischen Sitzen bei, indem sehr kleine Bewegungen der Sitzfläche aufgrund der Gelenkanordnung möglich sind. Andererseits wird die Funktion der Synchronmechanik, sollte eine solche vorgesehen sein, durch die Gelenkanordnung nicht aufgehoben oder überlagert, da der Anschlag des Stützenverbindungsteils eine Wippbewegung nach hinten verhindert oder allenfalls in minimalem Umfang erlaubt.

Dabei ist zu erwähnen, dass an dem Stützenverbindungsteil weitere Anschläge, insbesondere Seitenflächen, vorgesehen sein können, sodass Bewegungen in andere Richtungen als nach hinten zwar zugelassen werden, jedoch auch nur so lange, bis das Stützenverbindungsteil mit einem Anschlag in Anlage an eine Innenwand der Aufnahme gelangt. Insbesondere können das Oberteil und/oder das Bodenelement sowie das Stützenverbindungsteil geometrisch so aufeinander abgestimmt sein, dass eine seitliche Bewegung von maximal 3° und eine Wippbewegung nach vorne von maximal 6° zugelassen wird. Bis auf eine Bewegung nach hinten können jedoch kontinuierlich in Umfangsrichtung Wippbewegungen in begrenztem Maße zugelassen werden.

Eine besonders kompakte Ausgestaltung, d. h. klein bauende Ausgestaltung, ergibt sich, wenn die Aufnahme an dem Sitzteil ausgebildet ist, also das Sitzteil das Oberteil darstellt. Somit können das Federelement und das Stützenverbindungsteil in einer als Ausnehmung ausgebildeten Aufnahme des Sitzteils angeordnet sein. Die Ausnehmung kann durch das Bodenelement verschlossen sein. Das Bodenelement kann mit dem Sitzteil verbunden, insbesondere mit diesem verschraubt sein. Somit ist auch eine besonders einfache Montage möglich. Das Stützenverbindungsteil und das Federelement können in die Ausnehmung eingelegt werden und anschließend kann die Ausnehmung durch das Bodenelement verschlossen werden. Dabei kann das Federelement zumindest bereichsweise komprimiert werden, um eine Vorspannung zu erzeugen.

Das Oberteil kann jedoch auch ein separates Teil sein, welches mit dem Sitzteil verbindbar ist. Das Oberteil kann haubenartig ausgebildet sein. Dadurch ergibt sich zwangsläufig eine Vertiefung, in der das Stützenverbindungsteil und das Federelement zumindest teilweise angeordnet werden können.

Das Bodenelement kann mit dem Oberteil verbunden, insbesondere verschraubt sein. Wenn das Sitzteil als Oberteil ausgebildet ist bzw. selbst eine als Aufnahme dienende Ausnehmung aufweist, kann das Bodenelement direkt mit dem Sitzteil verbunden werden.

Das Bodenelement kann eine Durchgangsausnehmung aufweisen, durch die ein Teil des Stützenverbindungsteils oder ein Abschnitt der Stütze ragt.

Der Anschlag kann an einem radial von dem Stützenverbindungsteil abstehenden, insbesondere massiven Vorsprung ausgebildet sein. Dadurch kann die notwendige Stabilität erreicht werden, um zu verhindern, dass der Anschlag beim Blockieren einer Bewegung nach hinten beschädigt wird. Der Anschlag selbst kann als Fläche ausgebildet sein. Die Fläche kann schräg zur Horizontalen ausgerichtet sein. Dadurch kann eine besonders wirksame Blockierung einer Bewegung nach hinten realisiert werden.

Der Vorsprung kann an seiner dem Federelement zugewandten Seite eine gekrümmte Fläche aufweisen. Die Krümmung der Fläche kann dabei insbesondere so gewählt werden, dass eine Bewegung des Sitzteils nach links und rechts begünstigt wird. Die gekrümmte Fläche kann dabei insbesondere in Form einer Teilmantelfläche eines Zylinders ausgebildet sein.

Das Federelement umgibt das Stützenverbindungsteil zumindest abschnittsweise umfangsmäßig.

Vorzugsweise umgibt das Federelement das Stützenverbindungsteil umfangsmäßig vollständig. Insbesondere kann das Federelement ringartig ausgebildet sein und das Stützenverbindungsteil umgeben. Vorzugsweise ist das Federelement jedoch quaderförmig ausgebildet und weist eine Durchgangsöffnung auf, in der das Stützenverbindungsteil angeordnet werden kann. Wenn das Stützenverbindungsteil umfangsmäßig durch das Federelement umgeben ist, kann eine Bewegung des Sitzteils zur Stütze stets gegen die Rückstellkraft des Federelements erfolgen, egal, in welche Richtung das Sitzteil verschwenkt wird. Andererseits wird dadurch sichergestellt, dass stets eine Rückstellkraft vorhanden ist, um das Sitzteil nach einem Auslenken relativ zur Stütze in seine Nullstellung, d. h. in seine unbelastete unverschwenkte Stellung zurückzustellen.

Besondere Vorteile ergeben sich, wenn das Federelement drehfest auf oder an dem Stützenverbindungsteil angeordnet ist. Dazu kann das Federelement eine unrunde, insbesondere eine nicht rotationssymmetrische Durchgangsöffnung aufweisen, in der das Stützenverbindungsteil angeordnet werden kann. Das Stützenverbindungsteil kann umfangsmäßig entsprechend ausgebildet sein, um eng anliegend in der Durchgangsöffnung des Federelements angeordnet werden zu können. Dadurch kann eine drehfeste Verbindung geschaffen werden.

Insbesondere, wenn das Federelement so gestaltet wird, dass es in Bereichen unterschiedlich dick ist und/oder unterschiedliche Elastizitäten in unterschiedlichen Bereichen aufweist, ist es vorteilhaft, wenn das Federelement bezüglich des Stützenverbindungsteils drehfest angeordnet ist, damit sichergestellt werden kann, dass sich die Zone mit der entsprechenden gewünschten Elastizität stets in der richtigen Position befindet.

Das Stützenverbindungsteil kann einen Anschlag, insbesondere einen Bund, aufweisen, an dem sich das Federelement, insbesondere axial, abstützt. Durch diese Maßnahme kann sichergestellt werden, dass das Federelement bezüglich des Stützenverbindungsteils eine definierte Lage einnimmt. Außerdem kann dadurch das Federelement zwischen dem Bund und dem Bodenelement eingespannt, insbesondere komprimiert werden, um eine Vorspannung zu erzeugen. Es ist jedoch auch denkbar, das Federelement oberhalb des Anschlags anzuordnen, also zwischen Anschlag des Stützenverbindungsteils und Oberteil.

Das Federelement kann drehfest in der Aufnahme angeordnet sein. Insbesondere kann dazu das Bodenelement eine Vertiefung aufweisen, in der das Federelement angeordnet ist. Die Vertiefung des Bodenelements kann dabei nicht rotationssymmetrisch ausgebildet sein, insbesondere unrund ausgebildet sein. Beispielsweise kann die Vertiefung zumindest eine gerade Seite aufweisen, sodass ein Verdrehen des Federelements relativ zum Bodenelement und somit relativ zur Aufnahme verhindert wird. Vorzugsweise weist das Bodenelement drei gerade Seiten in der Vertiefung auf, an denen das Federelement anliegt. Eine so gestaltete Vertiefung vorzusehen hat weiterhin den Vorteil, dass das Federelement, wenn dieses komprimiert wird, insbesondere unter Vorspannung gesetzt wird, nicht ausweichen kann.

Das Bodenelement kann an seiner Vorderseite weiterhin eine erhöhte Wandung aufweisen, die zudem verhindert, dass das Federelement unter Kompression ausweicht. Die erhöhte Wandung kann gekrümmt ausgebildet sein.

Wie oben bereits erwähnt, kann es vorteilhaft sein, das Federelement mit Zonen unterschiedlicher Elastizität auszustatten. Dadurch können beispielsweise unterschiedliche Rückstellkräfte für unterschiedliche Wippbewegungen des Oberteils eingestellt werden. Eine Möglichkeit, unterschiedliche Zonen mit unterschiedlicher Elastizität vorzusehen, ist es, das Federelement aus unterschiedlichen Materialien herzustellen.

Eine weitere Möglichkeit, unterschiedliche Elastizitäten einzustellen, ist es, das Federelement zumindest in einem Bereich mit einem oder mehreren Schlitzen, insbesondere Längsschlitzen, zu versehen. Je nach Abstand der Schlitze und Breite der Schlitze können sich unterschiedliche Elastizitäten ergeben. In diesem Fall ist es nicht unbedingt notwendig, unterschiedliche Materialien für das Federelement vorzusehen.

Der oder die Schlitze können am Außenumfang des Federelements angeordnet sein. Vorzugsweise ist das Federelement dabei nicht über die gesamte Dicke geschlitzt, sondern sind die Schlitze nutartig ausgebildet, durchragen also nicht vollständig das Federelement.

Weiterhin ist es denkbar, je nach Gewicht des Benutzers unterschiedliche Federelemente für den Stuhl vorzusehen, um dadurch die Rückstellkraft einzustellen.

Das Stützenverbindungsteil kann an seiner Unterseite zumindest abschnittsweise konvex ausgebildet sein und das Bodenelement kann in korrespondierenden Abschnitten konkav ausgebildet sein. Dadurch ergeben sich einander gegenüberliegende Gleitflächen, sodass das Stützenverbindungsteil entlang des Bodenelements gleiten kann.

Das Stützenverbindungsteil kann sich über ein Gleitelement an dem Oberteil abstützen. Das Gleitelement kann beispielsweise aus Kunststoff ausgebildet sein. Auch an der Oberseite kann das Stützenverbindungsteil zumindest abschnittsweise konvex ausgebildet sein und das Gleitelement, insbesondere dessen Unterseite, kann konkav ausgebildet sein. Das Gleitelement kann wiederum in dem Oberteil angeordnet sein, insbesondere kann die Oberseite des Gleitelements konvex ausgebildet sein und eine entsprechende Unterseite des Oberteils kann konkav ausgebildet sein.

Um das Gleitlager in seiner Position relativ zum Oberteil festzulegen, kann das Gleitlager an seiner Oberseite einen Vorsprung, insbesondere einen ringförmigen oder hohlzylinderförmigen Vorsprung, aufweisen, mit dem es in eine Ausnehmung des Oberteils ragt.

Weitere Vorteile ergeben sich, wenn das Sitzteil eine Synchronmechanik aufweist. Dadurch lassen sich zwei Gelenkanordnungen kombinieren, um die Ergonomie eines Stuhls zu verbessern.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: einen Abschnitt eines Stuhls in einer Seitenansicht;
- Fig. 2: eine Schnittdarstellung durch das Sitzteil eines Stuhls;
- Fig. 3: eine Schnittdarstellung einer Gelenkanordnung;
- Fig. 4: eine weitere Schnittdarstellung der Gelenkanordnung der Fig. 3;
- Fig. 5a: eine perspektivische Ansicht eines Stützenverbindungsteils;
- Fig. 5b: eine Schnittdarstellung des Stützenverbindungsteils;
- Fig. 5c: eine Ansicht von hinten des Stützenverbindungsteils;
- Fig. 6: eine Draufsicht auf ein Federelement;
- Fig. 7: eine perspektivische Ansicht eines Bodenelements;
- Fig. 8: eine perspektivische Ansicht eines Gleitelements.

Die Fig. 1 zeigt einen Abschnitt eines Stuhls 1 mit einem Sitzteil 2 und einer damit verbundenen Stütze 3 eines Fußteils. Die Stütze 3 ist über eine noch näher zu beschreibende Gelenkanordnung 4 mit dem Sitzteil 2 verbunden. Das Sitzteil 2 umfasst eine Synchronmechanik 5, die eine synchrone Bewegung einer hier nicht dargestellten Sitzfläche zu einer ebenfalls nicht dargestellten Rückenlehne bewirkt, wenn ein Benutzer sich an die Rückenlehne anlehnt. Die Stütze 3 kann eine Gasfeder umfassen.

In der Schnittdarstellung der Fig. 2 ist zu erkennen, dass die Gelenkanordnung 4 ein Oberteil 10 aufweist, welches haubenartig ausgestaltet ist. Das Oberteil 10 ist mit dem Sitzteil 2 verbunden oder Bestandteil desselben.

Das Oberteil 10 begrenzt eine Aufnahme 11 nach oben. Unterseits wird die Aufnahme 11 durch ein Bodenelement 12 begrenzt. Das Bodenelement 12 ist im gezeigten Ausführungsbeispiel mit dem Oberteil 10 verbunden, insbesondere verschraubt. In der Aufnahme 11 ist ein Stützenverbindungsteil 13 angeordnet, welches sich über ein Federelement 14 an dem Bodenelement 12 abstützt. Das Stützenverbindungsteil 13 weist einen Innenkonus 15 auf, der sich nach oben konisch verjüngt. In dem Innenkonus 15 kann die Stütze 3 angeordnet werden, insbesondere mittels einer Presspassung verbunden werden.

Das Stützenverbindungsteil 13 weist einen radialen Vorsprung 16 auf, der einen als schräge Fläche ausgebildeten Anschlag 17 aufweist. Der Anschlag 17 liegt an einem korrespondierenden Anschlag 18 des Oberteils 10 an. Dadurch wird an dieser Stelle eine Relativbewegung von Stützenverbindungsteil 13 und Oberteil 10 bzw. Sitzteil 2 verhindert. Insbesondere wird dadurch verhindert, dass das Sitzteil 2 und damit eine Sitzfläche relativ zur Stütze 3 bzw. zum Stützenverbindungsteil 13 nach hinten verschwenkt wird. Eine Relativbewegung des Stützenverbindungsteils 13 zum Oberteil 10 in andere Richtungen ist möglich.

Das Stützenverbindungsteil 13 weist einen weiteren Anschlag 20 auf, der im vorliegenden Beispiel als Bund ausgebildet ist. An diesem weiteren Anschlag 20 liegt von unten das Federelement 14 an.

In der Fig. 3 ist die Gelenkanordnung 4 in vergrößerter Darstellung gezeigt. Die vorher beschriebenen Elemente sind entsprechend mit Bezugsziffern versehen. Hier ist auch zu erkennen, dass zwischen dem Stützenverbindungsteil 13 und dem Oberteil 10 ein Gleitelement 22 angeordnet ist. Das Gleitelement 22 ermöglicht eine reibungsarme Relativbewegung von Stützenverbindungsteil 13 und Oberteil 10. Durch den Pfeil 24 ist angedeutet, dass parallel zur Zeichenebene lediglich eine Bewegung in Pfeilrichtung 24 des Oberteils 10 relativ zum Stützenverbindungsteil 13 möglich ist. Auf der gegenüberliegenden Seite ist die Bewegung durch die Anschläge 17, 18 blockiert. Eine Wippbewegung des Oberteils 10 bzw. des Sitzteils 2 nach hinten ist daher nicht möglich. Eine Bewegung in Pfeilrichtung 24 kann im vorliegenden Ausführungsbeispiel um 6° erfolgen. Durch konstruktive Änderungen können auch Bewegungen von mehr oder weniger als 6° zugelassen werden, z. B. 4° oder 8°.

Bei einer Bewegung des Oberteils 10 in Pfeilrichtung 24 wird das Federelement 14 komprimiert. Damit eine ausreichende Rückstellkraft erzeugt wird, wird verhindert, dass das Federelement 14 seitlich ausweichen kann. Hierfür ist an dem Bodenelement 12 eine Wandung 26 vorgesehen.

Damit das Gleitelement 22 in seiner Lage bleibt, wenn das Stützenverbindungsteil 13 und das Oberteil 10 relativ zueinander bewegt werden, weist dieses einen Vorsprung 28 auf, der ringförmig ausgestaltet sein kann, und in eine Öffnung 30 des Oberteils 10 ragt.

Die Fig. 4 zeigt eine um 90° verdrehte Schnittdarstellung der Gelenkanordnung 4. Durch den Doppelpfeil 32 ist angedeutet, dass eine Relativbewegung von Oberteil 10 zu Stützenverbindungsteil 13 in Doppelpfeilrichtung 32 möglich ist. Die Doppelpfeilrichtung 32 entspricht dabei einer Bewegung des Sitzteils 2 nach links und rechts. Die Bewegung in Doppelpfeilrichtung 32 ist so weit möglich, bis das Stützenverbindungsteil 13 an das Oberteil 10 stößt und eine weitere Bewegung verhindert wird. Insbesondere kann die Dimensionierung und Relativposition von Stützenverbindungsteil 13 und Oberteil 10 so gewählt werden, dass eine Bewegung aus der gezeigten Stellung nach links und nach rechts um jeweils 2° oder 3° oder auch mehr oder weniger möglich ist.

Die Fig. 5a zeigt eine perspektivische Ansicht des Stützenverbindungsteils 13. Die bisher schon beschriebenen Elemente sind mit denselben Bezugsziffern versehen. Weiterhin ist zu erkennen, dass am oberen Ende eine, insbesondere im Wesentlichen konvexe, Gleitfläche 34 vorgesehen ist. Auf dieser Gleitfläche 34 liegt das Gleitelement 22 auf. Am unteren Ende ist ebenfalls eine Gleitfläche 36 vorgesehen, mit der das Stützenverbindungsteil 13 entlang engsprechender Gleitflächen des Bodenelements 12 gleiten kann.

Weiter ist zu erkennen, dass der Vorsprung 16 keilartig ausgebildet ist.

Die Gleitflächen 34, 36 sind auch besonders gut in der Schnittdarstellung gemäß Fig. 5b zu erkennen.

Die Fig. 5c zeigt eine Ansicht auf den Vorsprung 16. Dabei ist zu erkennen, dass die Unterseite 38 des Vorsprungs 16 leicht gewölbt ausgebildet ist, insbesondere als gewölbte Fläche ausgebildet ist. Im gezeigten Ausführungsbeispiel ist die gewölbte Fläche 38 nach unten ausgewölbt. Dadurch wird eine Bewegung des Sitzteils nach rechts und nach links begünstigt bzw. eine Richtung vorgegeben. Die Fläche 38 ist im Ausführungsbeispiel Teil des Anschlags 20 (Fig. 2) .

Die Fig. 6 zeigt eine Draufsicht auf das Federelement 14. Es ist zu erkennen, dass das Federelement 14 eine im Wesentlichen quaderförmige Gestalt hat. Insbesondere weist es drei gerade Seitenflächen 40, 42, 44 auf. Weiterhin ist zu erkennen, dass das Federelement 14 eine Durchgangsöffnung 46 aufweist, die unrund bzw. nicht rotationssymmetrisch ausgestaltet ist. Auch hier sind drei Flächen 48, 50, 52 zu erkennen, die in Anlage an Seitenflächen des Stützenverbindungsteils 13 gelangen, wenn das Federelement 14 auf das Stützenverbindungsteil 13 aufgesetzt ist. Dadurch ergibt sich, dass das Federelement 14 formschlüssig und drehfest an dem Stützenverbindungsteil 13 angeordnet ist.

Die Fig. 7 zeigt das Bodenelement 12. Dieses weist eine Vertiefung 54 auf, in die das Federelement 14 eingesetzt werden kann. Die Vertiefung 54 weist zu den Flächen 40, 42, 44 korrespondierende Flächen 56, 58, 60 auf. Die Vertiefung 54 ist demnach nicht rotationssymmetrisch ausgestaltet. Das Federelement 14 kann drehfest in dem Bodenelement 12 angeordnet werden. Die Seitenflächen bzw. Wandungen 56, 58, 60 verhindern außerdem, dass das Federelement 14 seitlich ausweicht, wenn es komprimiert wird. Zu diesem Zweck ist auch die Wandung 26 vorgesehen, die bereits beschrieben wurde. Die Wandung 26 steht nach oben über den Hauptteil 62 des Bodenelements 12 über und weist eine Rundung auf. Es ist zu sehen, dass das Bodenelement 12 eine Durchgangsöffnung 64 aufweist, durch die die Stütze 3 ragen kann. Im Bereich der Durchgangsöffnung 64 ist eine insbesondere im Wesentlichen konkav ausgebildete Gleitfläche 66 zu erkennen, mit der die Fläche 36 zusammenwirken kann.

Die Fig. 8 zeigt das Gleitelement 22 in einer perspektivischen Darstellung. Die Fläche 70 ist konvex ausgebildet und korrespondiert zu einer Fläche des Oberteils 10. Hier ist auch zu erkennen, dass der Vorsprung 28 ringförmig ausgebildet ist.

## Patentansprüche

1. Stuhl (1), insbesondere Bürostuhl, mit einem Sitzteil (2) und einem Fußteil, wobei das Fußteil eine Stütze (3) umfasst, die mit dem Sitzteil (2) über eine Gelenkanordnung (4), die eine Relativbewegung von Sitzteil (2) zu Fußteil erlaubt, verbunden ist, wobei die Gelenkanordnung (4) ein Stützenverbindungsteil (13) umfasst, das gegen die Rückstellkraft eines Federelements (14) relativ zum Sitzteil (2) bewegbar ist,
wobei sowohl das Stützenverbindungsteil (13) als auch das Federelement (14), zumindest teilweise, in einer Aufnahme (11) angeordnet sind, die durch ein Oberteil (10) oberseitig und durch ein Bodenelement (12) unterseitig begrenzt ist, wobei das Oberteil (19) mit dem Sitzteil (2) verbunden oder Bestandteil desselben ist und das Stützenverbindungsteil (13) einen Anschlag (17) aufweist, der mit einem korrespondierenden Anschlag (18) des Oberteils (10) zusammenwirkt, um eine Wippbewegung des Oberteils (10) nach hinten zu verhindern, **dadurch gekennzeichnet, dass** das Federelement (14) das Stützenverbindungsteil (13) zumindest abschnittsweise umfangsmäßig umgibt.

2. Stuhl nach Anspruch 1, **dadurch gekennzeichnet, dass** das Oberteil (10) haubenartig ausgebildet ist.

3. Stuhl nach einem der vorhergehenden Ansprüche, **dadurch gekennzeichnet, dass** das Bodenelement (12) mit dem Oberteil (10) verbunden ist.

4. Stuhl nach einem der vorhergehenden Ansprüche, **dadurch gekennzeichnet, dass** der Anschlag (17) an einem radial von dem Stützenverbindungsteil abstehenden Vorsprung (16) ausgebildet ist.

5. Stuhl nach einem der vorhergehenden Ansprüche, **dadurch gekennzeichnet, dass** der Vorsprung (16) an seiner dem Federelement (14) zugewandten Seite eine gekrümmte Fläche (38) aufweist.

6. Stuhl nach einem der vorhergehenden Ansprüche, **dadurch gekennzeichnet, dass** das Federelement (14) drehfest auf oder an dem Stützenverbindungsteil (13) angeordnet ist.

7. Stuhl nach einem der vorhergehenden Ansprüche, **dadurch gekennzeichnet, dass** das Stützenverbindungsteil (13) einen Anschlag (20), insbesondere einen Bund, aufweist, an dem sich das Federelement (14), insbesondere axial, abstützt.

8. Stuhl nach einem der vorhergehenden Ansprüche, **dadurch gekennzeichnet, dass** das Federelement (14) drehfest in der Aufnahme angeordnet ist.

9. Stuhl nach einem der vorhergehenden Ansprüche, **dadurch gekennzeichnet, dass** das Federelement (14) Zonen unterschiedlicher Elastizität aufweist.

10. Stuhl nach einem der vorhergehenden Ansprüche, **dadurch gekennzeichnet, dass** das Federelement (14) zumindest in einem Bereich einen oder mehrere Schlitze, insbesondere Längsschlitze, aufweist.

11. Stuhl nach einem der vorhergehenden Ansprüche, **dadurch gekennzeichnet, dass** der oder die Schlitze am Außenumfang des Federelements (14) angeordnet sind.

12. Stuhl nach einem der vorhergehenden Ansprüche, **dadurch gekennzeichnet, dass** das Stützenverbindungsteil (13) an seiner Unterseite zumindest abschnittsweise konvex ausgebildet ist und das Bodenelement (12) korrespondierend zumindest abschnittsweise konkav ausgebildet ist.

13. Stuhl nach einem der vorhergehenden Ansprüche, **dadurch gekennzeichnet, dass** sich das Stützenverbindungsteil (13) über ein Gleitlager an dem Oberteil abstützt.

14. Stuhl nach einem der vorhergehenden Ansprüche, **dadurch gekennzeichnet, dass** das Gleitlager ein Gleitelement ist, das an seiner Oberseite einen Vorsprung (28), insbesondere einen ringförmigen oder hohlzylinderförmigen Vorsprung, aufweist, mit dem es in eine Ausnehmung des Oberteils (10) ragt.

15. Stuhl nach einem der vorhergehenden Ansprüche, **dadurch gekennzeichnet, dass** das Sitzteil (2) eine Synchronmechanik aufweist die eine synchrone Bewegung einer Sitzfläche zu einer Rückenlehne bewirkt, wenn ein Benutzer sich an die Rückenlehne anlehnt.

## Claims

1. Chair (1), in particular an office chair, comprising a seat part (2) and a base part, the base part comprising a support (3) which is connected to the seat part (2) via a joint arrangement (4), which allows a relative movement of the seat part (2) with respect to the base part, the joint arrangement (4) comprising a support connecting part (13) which is movable relative to the seat part (2) against the restoring force of a spring element (14),
both the support connecting part (13) and the spring element (14) being arranged, at least in part, in a receptacle (11) which is delimited by an upper part (10) on the upper side and by a base element (12) on the underside, the upper part (19) being connected to the seat part (2) or being part of same, and the support connecting part (13) having a stop (17) which interacts with a corresponding stop (18) of the upper part (10) in order to prevent a rocking movement of the upper part (10) backward, **characterized in that** the spring element (14) peripherally surrounds the support connecting part (13) at least in portions.

2. Chair according to claim 1, **characterized in that** the upper part (10) has a hood-like design.

3. Chair processing unit according to either of the preceding claims, **characterized in that** the base element (12) is connected to the upper part (10).

4. Chair according to any of the preceding claims, **characterized in that** the stop (17) is formed on a projection (16) projecting radially from the support connecting part.

5. Chair according to any of the preceding claims, **characterized in that** the projection (16) has a curved surface (38) on the side thereof facing the spring element (14).

6. Chair according to any of the preceding claims, **characterized in that** the spring element (14) is arranged on or at the support connecting part (13) in a rotationally fixed manner.

7. Chair according to any of the preceding claims, **characterized in that** the support connecting part (13) has a stop (20), in particular a collar, on which the spring element (14) is supported, in particular axially.

8. Chair according to any of the preceding claims, **characterized in that** the spring element (14) is arranged in the receptacle in a rotationally fixed manner.

9. Chair according to any of the preceding claims, **characterized in that** the spring element (14) has zones of different elasticity.

10. Chair according to any of the preceding claims, **characterized in that** the spring element (14) has one or more slots, in particular longitudinal slots, at least in one region.

11. Chair according to any of the preceding claims, **characterized in that** the slot or slots are arranged on the outer periphery of the spring element (14).

12. Chair according to any of the preceding claims, **characterized in that** the support connecting part (13) is convex at least in portions on the underside thereof, and the floor element (12) is correspondingly concave at least in portions.

13. Chair according to any of the preceding claims, **characterized in that** the support connecting part (13) is supported on the upper part via a sliding bearing.

14. Chair according to any of the preceding claims, **characterized in that** the sliding bearing is a sliding element which has a projection (28) on its upper side, in particular an annular or hollow cylindrical projection, with which it projects into a recess of the upper part (10).

15. Chair according to any of the preceding claims, **characterized in that** the seat part (2) has a synchronous mechanism which brings about a synchronous movement of a seat surface with respect to a backrest when a user rests against the backrest.

## Revendications

1. Chaise (1), en particulier chaise de bureau, comportant une partie d'assise (2) et une partie pied, dans laquelle la partie pied comprend un support (3), qui est relié à la partie d'assise (2) par l'intermédiaire d'un agencement d'articulation (4), qui permet un mouvement relatif de la partie d'assise (2) par rapport à la partie pied, dans laquelle l'agencement d'articulation (4) comprend une partie de liaison de support (13), qui est mobile contre la force de retour d'un élément de ressort (14) par rapport à la partie d'assise (2),
dans laquelle aussi bien la partie de liaison de support (13) que l'élément de ressort (14) sont agencés, au moins partiellement, dans un logement (11), qui est délimité par une partie supérieure (10) côté supérieur et par un élément de fond (12) côté inférieur, dans laquelle la partie supérieure (19) est reliée à la partie d'assise (2) ou est un composant de celle-ci et la partie de liaison de support (13) présente une butée (17), qui coopère avec une butée (18) correspondant de la partie supérieure (10), afin d'éviter un mouvement de balancement de la partie supérieure (10) vers l'arrière, **caractérisée en ce que** l'élément de ressort (14) entoure la partie de liaison de support (13) de manière circonférentielle au moins par sections.

2. Chaise selon la revendication 1, **caractérisée en ce que** la partie supérieure (10) est conçue en forme de capuchon.

3. Chaise selon l'une quelconque des revendications précédentes, **caractérisée en ce que** l'élément de fond (12) est relié à la partie supérieure (10).

4. Chaise selon l'une quelconque des revendications précédentes, **caractérisée en ce que** la butée (17) est conçue sur une saillie (16) dépassant radialement de l'élément de liaison de support.

5. Chaise selon l'une quelconque des revendications précédentes, **caractérisée en ce que** la saillie (16) présente, sur son côté tourné vers l'élément de ressort (14), une surface incurvée (38).

6. Chaise selon l'une quelconque des revendications précédentes, **caractérisée en ce que** l'élément de ressort (14) est agencé solidaire en rotation sur ou au niveau de la partie de liaison de support (13).

7. Chaise selon l'une quelconque des revendications précédentes, **caractérisée en ce que** la partie de liaison de support (13) présente une butée (20), en particulier un collet, au niveau de laquelle l'élément de ressort (14) s'appuie, en particulier axialement.

8. Chaise selon l'une quelconque des revendications précédentes, **caractérisée en ce que** l'élément de ressort (14) est agencé solidaire en rotation dans le logement.

9. Chaise selon l'une quelconque des revendications précédentes, **caractérisée en ce que** l'élément de ressort (14) présente des zones d'élasticité différente.

10. Chaise selon l'une quelconque des revendications précédentes, **caractérisée en ce que** l'élément de ressort (14) présente au moins dans une zone une ou plusieurs fentes, en particulier des fentes longitudinales.

11. Chaise selon l'une quelconque des revendications précédentes, **caractérisée en ce que** la ou les fentes sont agencées au niveau de la circonférence externe de l'élément de ressort (14).

12. Chaise selon l'une quelconque des revendications précédentes, **caractérisée en ce que** la partie de liaison de support (13) est conçue convexe au niveau de son côté inférieur au moins par sections et l'élément de fond (12) est conçu de manière correspondante concave au moins par sections.

13. Chaise selon l'une quelconque des revendications précédentes, **caractérisée en ce que** la partie de liaison de support (13) s'appuie sur la partie supérieure par l'intermédiaire d'un palier lisse.

14. Chaise selon l'une quelconque des revendications précédentes, **caractérisée en ce que** le palier lisse est un élément coulissant qui présente, au niveau de son côté supérieur, une saillie (28), en particulier une saillie annulaire ou cylindrique creuse, avec laquelle il pénètre dans un évidement de la partie supérieure (10).

15. Chaise selon l'une quelconque des revendications précédentes, **caractérisée en ce que** la partie d'assise (2) présente un mécanisme synchrone, qui provoque un mouvement synchrone de la surface d'assise vers un dossier, lorsqu'un utilisateur s'appuie sur le dossier.
